# EUROPÄISCHE PATENTSCHRIFT

(11) **EP 0 131 589 B1**
(45) Veröffentlichungstag und Bekanntmachung des Hinweises auf die Patenterteilung: **09.04.1986**
(21) Anmeldenummer: 84900282.9
(22) Anmeldetag: 29.12.1983
(51) Int. Cl.: E21F 13/00, B02C 4/10

(54) **BRECHANLAGE UND VERFAHREN ZU DEREN BETRIEB**
CRUSHING PLANT AND OPERATION METHOD THEREOF
INSTALLATION DE CONCASSAGE ET SON PROCEDE DE FONCTIONNEMENT

(30) Priorität: 18.01.1983 DE 3301378
(43) Veröffentlichungstag der Anmeldung: 23.01.1985
(73) Patentinhaber: Fried. Krupp Gesellschaft mit beschränkter Haftung, 45143 Essen (DE)
(72) Erfinder: FABIAN, Horst, D-4100 Duisburg 46 (DE)
(86) Internationale Anmeldenummer: EP8300349
(87) Internationale Veröffentlichungsnummer: WO8402952

## Beschreibung

Die Erfindung bezieht sich auf einen einen Brechrotor, eine Brechplatte und einen das Brechgut zuführenden, die Brechplatte überstreichenden Endlosförderer aufweisende Brechanlage (vgl- z.B. FR-A- 2 374 958, Fig. 6).

Brechanlagen dieser Art, die auch als Durchlaufbrecher bezeichnet werden, weisen in der Regel einer ansteigend angeordneten Bandförderer auf (FR-A-2 374 958), oder einen horizontal angeordneten Endlosförderer auf, der gleichzeitig die Brechplatte überstreicht. Der Endlosförderer ist dabei als Ketten- bzw. Stegkettenförderer ausgebildet. Diese bekannten Brechanlagen, die oftmals mit einem schlechten Wirkungsgrad arbeiten, sind nur speziell und begrenzt einsetzbar.

Der Erfindung liegt demgegenüber die Aufgabe zugrunde, eine Brechanlage zu schaffen, die bei einfachem Aufbau vielseitig einsetzbar ist. Diese Aufgabe ist gelöst mit den Merkmalen des kennzeichnenden Teils des Anspruchs 1. Die Erfindung bringt den Vorteil, daß durch eine Zusammenfassung verschiedener Teile, nämlich der Zuförder- und Aufgabevorrichtung mit dem Brechrotor Herstellungs- und Unterhaltungskosten in erheblichem Umfang eingespart werden können.

Außer den bekannten Durchlaufbrechern sind auch bereits Einwalzenbrecher mit einer sogenannten umlaufenden Brechwand bekannt geworden. Diese Brecher weisen ebenfalls im Bereich der Walze eine abfallende Förderstrecke auf, sie unterscheiden sich jedoch hinsichtlich der übrigen Merkmale sowie in der Aufgabenstellung wesentlich von der Erfindung.

Ein Durchlaufbrecher, der bereits eine ansteigende Zuförderstrecke seines endlosen Kettenförderers aufweist, ist aus der GB-A-2 079 624 vorbekannt. Dieser Brecher ist jedoch nicht mit einer Brechplatte, sondern mit einer dem Brechrotor gegenüberliegenden Brechwalze versehen, die im unteren Bereich des Brechrotors angeordnet ist und gleichzeitig als Umlenkrolle für das Kettenband dient. Von diesen Merkmalen macht die vorliegende Erfindung keinen Gebrauch.

Vorteilhafte Ausgestaltungen der Erfindung sind in den Unteransprüchen wiedergegeben.

Besonders vorteilhaft ist es, wenn der Endlosförderer ein Plattenbandförderer oder dergleichen ist, da auf diese Weise Funktionssicherheit und geringer Verschleiß der Anlage gewährleistet werden kann.

Insbesondere für fahrbare Brechanlagen kann die Zuförderstrecke mit Vorteil auch als Steilförderstrecke ausgebildet werden, wodurch eine weitere Verringerung der Abmessungen der Anlage erzielt wird. Die Zuförderstrecke wie auch der abfallende Teil der Förderstrecke kann erforderlichenfalls zur Anpassung an verschiedene Betriebszustände verstellbar sein.

Die Erfindung betrifft auch ein Verfahren zum Betrieb der Brechanlage, das darin besteht, daß der Endlosförderer bei Überschreitung eines bestimmten vorgegebenen Brechdrucks kurzzeitig angehalten wird. Dieses Verfahren bringt den Vorteil, daß während des Anhaltens eine größere Brechkraft wirksam werden kann. Besonders vorteilhaft ist es, wenn das Anhalten durch eine Antriebsmotor-Leistungs-Regelung gesteuert wird.

In der nachfolgend näher erläuterten Zeichnung sind zwei Ausführungsbeispiele der Erfindung schematisch dargestellt. Es zeigen:
Fig. 1 eine Brechanlage in senkrechtem Schnitt und
Fig. 2 einen Teil einer solchen Anlage im Brechbereich ebenfalls im senkrechten Schnitt im großeren Maßstab.

Wie aus Fig. 1 ersichtlich, weist die Brechanlage ein Gehäuse 1 auf, das im Aufgabebereich einen Aufgabebunker 2 und im Brechbereich die Seitenwände 3 sowie die Stirnwand 4 eines Brecherteils bildet. Unter dem Aufgabebunker 2 ist die Zuförderstrecke 5 eines Endlosförderers 6 angeordnet, der mit einem abfallenden Teil 7 im Bereich der Seitenwände 3 über zwei Umlenkrollen 8 und 9 geführt ist. Unter dem Obertrum der Zuförderstrecke sind Stützrollen 10 und unter dem gemeinsamen Untertrum des Endlosförderers 6 sind im Umlenkbereich unter der oberen Umlenkrolle 8 Stützrollen 11 angeordnet. Zwischen den Seitenwänden 3 ist ein mit Hämmern versehener Brechrotor 12 angeordnet, der einer sich zwischen den Umlenkrollen 8 und 9 erstreckenden Brechplatte 13 gegenüberliegt. Der Brechrotor 12 ist horizontal verschiebbar gelagert, um verschiedene Brechspalte einstellen zu können.

Das Brechgut wird im Bereich des Aufgabebunkers 2 auf die Zuförderstrecke 5 des Endlosförderers 6 aufgegeben und bewegt sich in Richtung der Pfeile über die Umlenk: rolle S hinweg um danach in den zwischen dem Brechrotor 12 und der Brechplatte 13 ausgebildeten Brechspalt 14 zu fallen. In zerkleinerter Form wird das Brechgut dann über eine Schurre 15 einem abfördernden Bandförderer 16 aufgegeben.

Der Endlosförderer 6 weist ein geschlossenes, aus geeignetem verschleißfestem Material bestehendes Band auf. Als Brechgut kommen alle für einen Hammerbrecher geeigneten weichen bis mittelharten Stoffe in Betracht. Um Verunreinigungen, wie sie insbesondere bei schmierenden Stoffen, insbesondere bei bestimmten Kohlesorten, auftreten,zu beseitigen, ist am Umfang der Umlenkrolle 9 und des Brechrotors 12 jeweils im unteren Bereich ein nachstellbarer Abstreifer 17 und 18 angeordnet.

Der Aufbau der Brechanlage nach Fig. 2 ist der gleiche wie im vorhergehenden Ausführungsbeispiel. Anstelle eines Hammerbrecher-Rotors ist jedoch als Rotor eine mit Zähnen 19 versehene Brechwalze 20 eingesetzt. Die Brechwalze 20 ist ebenfalls horizontal verschiebbar angeordnet und wird dabei durch einen an ihren Lagern 21 jeweils angreifenden hydraulischen Hubzylinder 22 verstellt. Als Endlosförderer 6' ist bei dieser Brechanlage ein aus Stahlplatten bestehendes Plattenband verwendet, das zu beiden Seiten mit Zähnen versehen ist, die in entsprechende Zähne von Antriebsrädern 27 eingreifen, wie es durch Strichpunktlinien 23 angedeutet ist. Die Brechplatte 13' ist auf einer Unterkonstruktion 24 befestigt, welche die Lager 25 und 26 der Umlenkrollen 8' und 9' verbindet und damit ein besonders steifes Gerüst für den Endlosförderer 6' bildet. Die Umlenkrollen 8' und 9' sind jeweils mit einem Hydromotor als Antriebseinheit versehen, dessen Geschwindigkeit bis zum Stillstand stufenlos verstellt werden kann. Eine Antriebsmotor-Leistungs-Regetung sorgt dafür, daß bei Überschreitung eines bestimmten vorgegebenen Brechdrucks, wie er bei Übergröße oder Überhärte des Brechtguts auftreten kann, der Endlosförderer kurzzeitig angehalten wird. Hierdurch wird für diesen Zeitraum eine feste Brechbacke gebildet. Nachdem der Brechdruck wieder unter einen bestimmten Wert abgesunken ist, wird die ursprüngliche Geschwindigkeit des Endlosförderers wieder eingestellt. Diese Ausführung ermöglicht es, daß härteres Material gebrochen werden kann, als diese normalerweise mit nur einer Brechwalze möglich ist. Durch Veränderung des Brechspalts kann der Feinanteil des ausgetragenen Brechguts verändert bzw. reguliert werden. Weitere Reguliermöglichkeiten, insbesondere in bezug auf die Brechleistung können im Bedarfsfall dadurch erzielt werden, daß der Winkel der abfallenden Förderstrecke in bezug auf die Senkrechte veränderbar ist.

Zur Verminderung der Antriebskraft sowie auch zur Verschleißminderung ist zwischen dem Endlosförderer. und der Brechplatte 13 bzw. 13' eine Schmierung vorgesehen ist, deren Speisung selbsttätig erfolgt. Die Konstruktion der Brechanlage ermöglicht es ferner, verschliessene Teile leicht.auszuwechseln.

Die Zuförderstrecke 5 ist in den meisten Fällen, insbesondere wenn der Erfindungsgegenstand wie bevorzugt, als fahrbare Brechanlage gestaltet ist, ansteigend ausgebildet. Der Bunker 2 kann dann auf einfache Weise ohne Zwischenschaltung eines Förderbandes durch Kipplastwagen, Frontlader, Löffelbagger oder ähnliche Transporteinheiten erfolgen. Bei dieser Art der Beladung kann der Abzug des Brechguts aus dem Bunker durch Änderung der Geschwindigkeit des Endlosförderers vergleichmäßigt werden. Wenn die neue Brechanlage für einen besonders vielseitigen Einsatz in Betracht kommt, so kann die Zuförderstrecke ebenfalls winkelverstellbar - bis hin zur Waagerechtenausgebildet sein und ggf. auch eine oder mehrere Stufen aufweisen.

Bei der Ausbildung als fahrbare Brechanlage kann das Fahrwerk bevorzugt demontierbar oder als selbstfahrende, die Anlage anhebende Transporteinheit, die auch noch andere Geräte versetzen kann (sog. semimobile Anlage), ausgebildet sein.

## Patentansprüche

1. Einen Brechrotor (12), eine Brechplatte (13) und einen das Brechgut zuführenden, die Brechplatte überstreichenden Endlosförderer (6) aufweisende Brechanlage, dadurch gekennzeichnet, daß der als ein geschlossener Bandförderer ausgebildete Endlosförderer (6, 6') eine oberhalb des Brechrotors (12, 20) liegende bzw. endende Zuförderstrecke (5) und anschließend im Bereich der Brechplatte (13, 13,) eine abfallende Förderstrecke (7) aufweist.

2. Brechanlage nach Anspruch 1, dadurch gekennzeichnet, daß der Endlosförderer (6') ein Plattenbandförderer ist.

3. Brechanlage nach einem der vorhergehenden Ansprüche, dadurch gekennzeichnet, daß die Zuförderstrecke (5) ansteigend ausgebildet ist.

4. Brechanlage nach einem der vorhergehenden Ansprüche, dadurch gekennzeichnet, daß der abfallende Teil der Förderstrecke von etwa senkrecht bis zu einem - bezogen auf die Senkrechte - Winkel von 30°, vorzugsweise unter einem Winkel von 10 bis 20° angeordnet ist.

5. Brechanlage nach Anspruch 4, dadurch gekennzeichnet, daß der Winkel des abfallenden Teils der Förderstrecke einstellbar ist.

6. Brechanlage nach einem der vorhergehenden Ansprüche, dadurch gekennzeichnet, daß der Brechrotor (12, 20) Hämmer, Nocken oder Zähne aufweist.

7. Brechanlage nach ein m der vorhergehenden Ansprüche, dadurch gekennzeichnet, daß der Brechrotor (12, 20) horizontal zur Brechspalteinstellung verschiebbar ist.

8. Brechanlage nach einem der vorhergehenden Ansprüche, dadurch gekennzeichnet, daß die abfallende Förderstrecke an ihrem oberen und unteren Ende durch je einen angetriebenen Umlenkrollensatz 8S bzw. 9, 8' bzw. 9') begrenzt ist, zwischen denen sich die Brechplatte (13, 13') erstreckt.

9. Brechanlage nach einem der vorhergehenden Ansprüche, dadurch gekennzeichnet, daß der Endlosförderer (6; 6') und/oder der Brechrotor (12; 20) mindestens eine in einem jeweiligen unteren Bereich dieser Teile angreifende Abstreifeinrichtung (17 bzw. 18) aufweist bzw. aufweisen.

10. Brechanlage nach einem der vorhergehenden Ansprüche, dadurch gekennzeichnet, daß sie ein Fahrwerk aufweist.

11. Verfahren zum Betrieb der Brechanlage nach einem der vorhergehenden Ansprüche, dadurch gekennzeichnet, daß der Endlosförderer bei Überschreitung eines bestimmten vorgegebenen Brechdrucks kurzzeitig angehalten wird.

12. Verfahren nach Anspruch 11, dadurch gekennzeichnet, daß das Anhalten durch eine Antriebsmotor-Leistungs-Regelung gesteuert wird.

## Claims

1. A crushing plant comprising a crusher rotor (12), a crusher plae (13) and an endless conveyor (6), which supplies the material to be crushed and brushes over the crusher plate, characterized in that the endless conveyor (6, 6'), designed as a closed belt conveyor, has a feed run (5) located or ending,respectively, above the crusher rotor (12, 20) followed by a downwardly inclined run (7) in the region of the crusher plate (13, 13').

2. A crushing plant according to claim 1, characterized in that the endless conveyor (6') is a plate-belt conveyor.

3. A crushing plant according to one of the preceding claims, characterized in that the feed run (5) is upwardly inclined.

4. A crushing plant according to one of the preceding claims, characterized in that the downwardly inclined run is arranged from approximately vertical to an angle - in relation to the vertical - of 30°, preferably at an angle from 10 to 20°

5. A crushing plant according to claim 4, characterized in that the angle of the downwardly inclined run is adjustable.

6. A crushing plant according to one of the preceding claims, characterized in that the crusher rotor (12, 20) has hammers, cams or teeth.

7. A crushing plant according to one of the preceding claims, characterized in that the crusher rotor(12, 20) is horizontally displaceable so as to adjust the crusher gap.

8. A crushing plant according to one of the preceding claims, characterized in that the downwardly inclined run is limited, at its upper and lower ends, by a set of driven guide pulleys (8, 9, respectively; 8', 9', respectively), between which the crusher plate (13, 13') extends.

9. A crushing plant according to one of the preceding claims, characterized in that endless conveyor (6; 6') and/or the crusher rotor (12, 20) is/are provided with at least one scraper device (17 and 18, respectively), which engages in the respective lower region of these members.

10. A crushing plant according to one of the preceding claims, characterized in that it is provided with a travelling mechanism.

12. Method for operating the crushing plant according to one of the preceding claims, characterized in that the endless conveyor is stopped briefly in the event that a specific preset crushing pressure is exceeded.

12. Method according to claim 11, characterized in that the stoppage is controlled by a drive motor power control system.

## Revendications

1. Installation de concassage comprenant un rotor de concassage (12), une plaque de concassage (13), et un transporteur sans fin (6) amenant le produit à concasser et passant devant la plaque de concassage, caractérisée en ce que le transporteur sans fin (6, 6'), qui est un transporteur à bande encircuit fermé, comporte une section d'amenée (5) qui se trouve ou se termine au-dessus du rotor de concassage (12, 20) et ensuite, dans la zone de la plaque de concassage (13, 13'), une section de transport (7) à pente descendante.

2. Installation de concassage selon la revendication 1, caractérisée en ce que le transporteur sans fin (6') est un transporteur à tablier sans fin.

3. Installation de concassage selon l'une des revendications precedentes, caractérisée en ce que la section d'amenée (5) est ascendante.

4. Installation de concassage selon l'une des revendications precedentes, caractérisée en ce que la partie descendante de la section de transport est orientée suivant un angle qui va, depuis la verticale, à peu près jusqu'à 30° avec la verticale, et de préférence suivant un angle de 10 à 20° avec la verticale.

5. Installation de concassage selon la revendication 4, caractérisée en ce que l'angle de la partie descendante de la section de transport est réglable.

6. Installation de concassage selon l'une des revendications précédentes, caractérisée en ce que le rotor de concassage (12, 2D) comporte des marteaux, des cames ou des dents.

7. Installation de concassage selon l'une des revendications précédentes, caractérisée en ce que le rotor de concassage (12, 20) peut être déplacé dans le sens horizontal pour le réglage de l'intervalle de concassage.

8. Installation de concassage selon l'une des revendications précédentes, caractérisée en ce que la section de transport descendante est limitée, à ses extrémités supérieure et inférieure,par des jeux de poulies de renvoi (8 ou 9, 8' ou 9') entre lesquels s'étend la plaque de concassage (13, 13').

9. Installation de concassage selon l'une des revendications précédentes, caractérisée en ce que le transporteur sans fin (6,6') et/ou le rotor de concassage (12, 20) comporte, ou comportent, au moins un dispositif râcleur (17 ou 18) agissant sur la partie inférieure de ces piàces.

10. Installation de concassage selon l'une des revendications précédentes, caractérisée en ce qu'elle comporte un châssis mobile.

11. Procédé de fonctionnement de l'installation de concassage selon l'une des revendications précédentes, caractérisé en ce qu'en cas de dépassement d'une pression de concassage déterminée, le transporteur s'arrête pendant peu de temps.

12. Procédé selon la revendication 11, caractérisé en ce que cet arret est commandé par un dispositif de réglage de la puissance du moteur d'entraînement.
